# FASCICULE DE BREVET EUROPEEN

(11) **EP 1 147 045 B1**
(45) Date de publication et mention de la délivrance du brevet: **19.01.2005**
(21) Numéro de dépôt: 00988859.5
(22) Date de dépôt: 21.11.2000
(51) Int. Cl.: B63G 7/02

(54) **DISPOSITIF DE DESTRUCTION D'OBJETS SOUS-MARINS**
VORRICHTUNG ZUM ZERSTÖREN VON UNTERWASSEROBJEKTEN
DEVICE FOR DESTROYING UNDERSEA OBJECTS

(30) Priorité: 24.11.1999 FR 9914797
(43) Date de publication de la demande: 24.10.2001
(73) Titulaire: ECA, 92772 Boulogne-Billancourt (FR)
(72) Inventeur: MEIRIER, André, F-83210 Sollies-Ville (FR); KERMORGANT, Hervé, 83160 La Valette-du-Var (FR); FREJAVILLE, Eric, 83130 La Garde (US)
(74) Mandataire: Casalonga, Axel
(86) Numéro de dépôt international: PCT/FR2000/003225
(87) Numéro de publication internationale: WO 2001/038169

(56) Documents cités:
- EP-A- 0 612 656
- WO-A-97/10992
- DE-A- 3 820 183
- DE-A- 4 323 904
- FR-A- 2 716 966
- US-A- 2 987 893
- BIELER HELMUT: "WELCHEN WEG GEHT DIE MINENJAGD?. EIN UMFASSENDER UEBERBLICK" SOLDAT UND TECHNIK, vol. 39, no. 7, 1 juillet 1996 (1996-07-01), pages 469-473, XP000595958 UMSCHAU VERLAG, FRANKFURT AM MAIN, DE ISSN: 0038-0989

## Description

La présente invention concerne le domaine de la destruction d'objets sous-marins susceptibles de présenter un danger pour la navigation, par exemple les mines. On connaît deux types principaux de mines :
- les mines de fond qui reposent au fond de l'eau, et
- les mines à orin qui sont retenues par un câble appelé "orin" à une gueuse.

La destruction des mines de fond s'effectue par dépose d'une charge d'explosif appelée "charge militaire" à proximité immédiate de l'objet sous-marin et explosion. Cette façon d'opérer nécessite de repérer la mine puis d'amener la charge militaire à proximité et enfin de provoquer l'explosion, par opposition au dragage de mine qui met en oeuvre des moyens magnétiques et/ou mécaniques pour déclencher les mines ou couper leur orin.

Les procédés connus de destruction d'une mine sous-marine de fond comportent une étape de détection et/ou d'identification de la mine et une étape de destruction de la mine au moyen d'une charge explosive importante, par exemple de l'ordre de 50 à 100 kgs, déposée à une distance de quelques mètres de la mine à détruire, au moyen d'un véhicule sous-marin, généralement télécommandé.

Après avoir procédé à la récupération du véhicule sous-marin à bord d'un vaisseau de surface chasseur de mines, on procède à la destruction de la mine en provoquant l'explosion de la charge dont l'onde de choc provoque l'explosion de la mine par influence.

Les mines à orin sont détruites selon un procédé similaire de détection et/ou d'identification qui est suivi d'une étape consistant à accrocher sur l'orin une cisaille pyrotechnique qui est mise en place au moyen d'un véhicule sous-marin télécommandé ou filoguidé. Ici encore, après avoir récupéré le véhicule sous-marin, on provoque l'actionnement pyrotechnique de la cisaille par commande à distance depuis le vaisseau de surface. La mine remonte à la surface et peut être détruite au canon.

Or, les mines de fond modernes n'explosent plus par influence et la destruction au canon des mines à orin pose des problèmes par mer forte et/ou mauvaise visibilité. Il est donc nécessaire de positionner de façon très précise la charge militaire par rapport à la mine pour garantir sa destruction. Ceci est également vrai pour les mines à orin que l'on souhaite détruire directement, ce qui s'avère relativement difficile, notamment en cas de présence de courant sous-marin. De plus, la récupération du véhicule sous-marin prend du temps.

Différents types de véhicules sous-marins télécommandés ou filoguidés sont connus notamment par les brevets de la Société ECA, notamment FR-2 684 951 et EP-0 612 656.

On connaît, par le document WO-A-97/10992 (GEC MARCONI), un véhicule submersible de neutralisation de mines, comprenant une première partie pourvue d'une unité de propulsion et une deuxième partie pivotante par rapport à la première et comprenant une charge militaire. On peut ainsi orienter la charge militaire selon un axe, par exemple horizontal, tout en maintenant la première partie sensiblement horizontale. Le véhicule sous-marin est détruit lors de l'explosion de sa charge militaire. Le fait d'orienter la charge militaire permet de réduire celle-ci, d'où un allégement de la masse du véhicule. Toutefois, il s'avère dans la pratique difficile de réaliser un positionnement convenable, notamment en raison de l'influence de facteurs externes, tels qu'un courant marin, d'où une incertitude sur la destruction. Il peut s'avérer nécessaire de corriger l'orientation du véhicule après le pivotement de la deuxième partie pour le maintenir en position.

L'objet de la présente invention est de fournir un véhicule consommable de destruction d'objets sous-marins, apte à un repérage et une destruction plus précis et plus fiable.

Le dispositif, selon l'invention, est destiné à la destruction d'objets sous-marins. Le dispositif est du type comprenant une première partie pourvue de moyens de propulsion et une deuxième partie pourvue d'un moyen d'attaque, la deuxième partie étant apte à pivoter par rapport à la première partie suivant un axe, de façon que le dispositif puisse approcher un objet sous-marin selon différentes orientations. La deuxième partie comprend au moins un moyen capteur apte à détecter un objet sous-marin, de façon que le moyen d'attaque et le moyen capteur soient orientés similairement par rapport à un objet sous-marin. Le moyen d'attaque est positionné de façon correcte par rapport à l'objet sous-marin dès le repérage d'où une meilleure efficacité. Le moyen d'attaque peut, si nécessaire, être repositionné tout en maintenant la détection.

Avantageusement, le dispositif comprend des moyens de pivotement de la deuxième partie par rapport à la première partie, les moyens de pivotement étant pourvus d'au moins un moteur. On contrôle ainsi précisément l'orientation de la deuxième partie.

Dans un mode de réalisation de l'invention, les moyens de pivotement sont pourvus d'au moins un motoréducteur.

Avantageusement, la deuxième partie comprend au moins un moyen d'observation d'objets sous-marins et/ou au moins un moyen d'identification d'objets sous-marins.

Avantageusement, la deuxième partie comprend au moins un moyen d'estimation de la distance par rapport à un objet sous-marin et/ou au moins un moyen de classification d'objets sous-marins.

Avantageusement, la deuxième partie comprend au moins un moyen de communication à distance avec un moyen de support, tel qu'un navire de surface ou un aéronef. Le moyen de communication peut comprendre un transducteur acoustique.

Dans un mode de réalisation de l'invention, le dispositif comprend au moins une base de données relative à des objets sous-marins.

Dans un autre mode de réalisation de l'invention, la deuxième partie comprend au moins un moyen de consultation d'une base de données située à distance et relative à des objets sous-marins.

Avantageusement, le dispositif comprend au moins un moyen d'élaboration d'une stratégie d'attaque en fonction du type d'un objet sous-marin.

De préférence, le dispositif comprend au moins un moyen de commande du pivotement de la deuxième partie apte à trouver la position la plus favorable pour une transmission acoustique de données vers un moyen de support, tel qu'un navire de surface.

L'invention a également pour objet un procédé de destruction d'objets sous-marins, dans lequel le dispositif se déplace vers un objet sous-marin par des moyens de propulsion prévus dans une première partie, et oriente angulairement une deuxième partie pourvue d'au moins un moyen d'attaque et d'au moins un moyen capteur de façon que la deuxième partie soit convenablement positionnée par rapport à l'objet sous-marin indépendamment du positionnement de la première partie.

Le chasseur de mines est généralement un vaisseau de surface, mais peut également être un aéronef. Dans ce dernier cas, un relais à la surface de l'eau permet de transformer les signaux acoustiques émis par le véhicule sous-marin en signaux radio ou optiques ou électriques, pour leur envoi vers l'aéronef.

La charge militaire sera généralement une charge creuse dont l'explosion produit un effet principal selon un axe, d'où l'importance du positionnement par rapport à l'objet sous-marin à détruire, et ce d'autant plus que chaque type de mine possède des zones plus sensibles ou fragiles que d'autres à une explosion externe.

La présente invention sera mieux comprise à l'étude de la description détaillée d'un mode de réalisation particulier pris à titre d'exemple nullement limitatif et illustré par les dessins annexés, sur lesquels :
- la figure 1 est une vue en coupe longitudinale selon un plan vertical du véhicule sous-marin de la figure 3;
- la figure 2 est une vue en coupe longitudinale selon un plan horizontal du véhicule sous-marin de la figure 3; et
- la figure 3 est une vue en perspective d'un véhicule sous-marin selon un mode de réalisation de l'invention.

Comme on peut le voir sur les figures, le véhicule sous-marin comprend une extrémité avant 1 de forme générale hémisphérique, une extrémité arrière 2 de forme générale ogivale tronquée et une zone centrale 3 de forme générale cylindrique.

Le véhicule sous-marin se divise en deux parties articulées l'une par rapport à l'autre, une première partie 4 formée de l'extrémité arrière 2 et de la zone centrale 3. La partie arrière 4 est pourvue de moyens de propulsion sous la forme de quatre hélices carénées 5 et de moyens de stabilisation sous la forme de quatre ailerons 6 rétractiles disposés en croix avec les hélices 5 régulièrement réparties entre les ailerons 6. Sur la figure 1, on voit l'aileron 6 inférieur en position déployée, l'aileron 6 supérieur étant en position rétractée et donc non visible. Il en est de même sur la figure 2 pour les ailerons 6 gauche et droit.

La partie arrière 4 comprend également de façon optionnelle une protubérance 7 de forme générale cylindrique et prolongeant l'extrémité arrière 2 vers l'arrière. Dans la protubérance 7, est disposée une bobine 7a de fibre optique apte à se dérouler lors du déplacement du véhicule sous-marin et permettant une liaison avec le vaisseau ou l'hélicoptère qui a largué le véhicule sous-marin. Dans la zone centrale 3, est également prévue une conduite verticale 8 à l'intérieur de laquelle est disposée une hélice 9 formant un propulseur vertical adapté pour les changements de profondeur et le positionnement vertical précis du véhicule sous-marin.

Comme on le voit plus particulièrement sur les figures 1 et 2, à l'intérieur de la partie arrière 4 sont disposés un moteur électrique 10 d'entraînement de l'hélice 9, quatre moteurs électriques 11 de propulsion horizontale, chacun entraînant une hélice 5, une pluralité de batteries 12 de stockage de l'énergie électrique, une unité électronique 13 de commande des moteurs électriques de propulsion, des cartes électroniques 14 d'un calculateur, un compas magnétique 15 et un transducteur 16. Il est également prévu un moto-réducteur 17 électrique, hydraulique ou pneumatique, et une unité électronique de commande 18 affectée au moto-réducteur 17 dont les fonctions seront précisées plus loin.

Issus de la partie arrière 4, sont prévus deux bras symétriques 19 orientés généralement vers l'avant et supportant chacun à leur extrémité libre un tourillon 20. La partie avant 21, qui est formée de l'extrémité avant 1, est supportée par les tourillons 20 et les bras 19 et est apte à pivoter par rapport à la partie arrière 4 autour de l'axe horizontal commun aux deux tourillons 20. Le pivotement de la partie avant 21 est provoqué par le moto-réducteur 17 commandé par l'unité électronique 18. Le fait de disposer le moto-réducteur 17 et son unité électronique 18 dans la partie arrière 4, permet de réduire la masse de la partie avant 21 qui est mobile par rapport à la partie arrière 4 et réduit donc la masse entraînée en pivotement. Préférablement, l'axe horizontal commun aux deux tourillons 20 passe par le centre de gravité de la partie avant 21, ce qui permet un mouvement de pivotement plus régulier et diminue le couple que l'on exige du moto-réducteur 17. Grâce à la forme hémisphérique de la deuxième partie 21, son pivotement n'affecte pas le comportement hydrodynamique de l'ensemble du véhicule.

La partie avant 21 comprend une charge militaire 22 disposée sensiblement en son centre et se présentant sous la forme d'une charge creuse à effet orienté vers l'avant lorsque la partie avant 21 est en position de repos alignée sur la partie arrière 4, perpendiculairement à l'axe des tourillons 20. La partie avant 21 comprend également un projecteur 24 permettant d'éclairer les alentours du véhicule sous-marin et orienté selon un axe parallèle à l'axe de la charge creuse. De façon symétrique au projecteur 24, est disposée une caméra 23 de type analogique ou numérique, également orientée selon un axe parallèle à celui de la charge creuse. La caméra 23 et le projecteur 24 font légèrement saillie de l'extrémité avant 1 de forme générale hémisphérique.

La partie avant 21 comprend encore un sonar 25 disposé dans une courte portion cylindrique en saillie par rapport à l'extrémité avant 1 et orientée selon un axe vertical, en position de repos. Une unité électronique 26 de commande du sonar 25 est disposée à l'intérieur de la partie avant 21, ainsi qu'une batterie 27 de stockage d'énergie électrique destinée à la caméra 23, au projecteur 24, au sonar 25 et plus généralement à tous les organes consommateurs d'énergie associés à la partie avant 21. Pour la communication avec le vaisseau de surface ou l'aéronef qui a mis à l'eau le véhicule sous-marin, il est prévu un transducteur 28 à haut débit disposé en saillie de l'extrémité avant 1 de façon sensiblement symétrique au sonar 25. Le transducteur 28 est commandé par une unité électronique 29 disposée à l'intérieur de la partie avant 21.

La partie arrière est également pourvue d'un écho-sondeur 30 disposé dans une zone inférieure du véhicule sous-marin et permettant d'apprécier la distance entre ledit véhicule sous-marin et le fond. Une unité électronique 31 de commande du transducteur 16 est prévue. Le transducteur 16 est disposé dans une protubérance sensiblement cylindrique selon un axe vertical de la partie arrière 4 du même côté que le sonar 25. Ce transducteur 16, à bas débit, permet la transmission d'ordres de propulsion du navire de surface ou de l'aéronef vers le véhicule sous-marin, ainsi que la transmission d'informations relatives à la trajectoire du véhicule sous-marin vers le navire de surface ou l'aéronef. Un flash 32 est disposé sur la partie arrière 4 dans une zone supérieure et permet l'émission d'une lumière vive lors du retour à la surface du véhicule sous-marin pour faciliter son repérage par le navire de surface ou l'aéronef, notamment la nuit ou en condition de mauvaise visibilité.

Pour plus de clarté, l'axe longitudinal du véhicule sous-marin est noté 33, l'axe de pivotement de la partie avant 21 ou axe des tourillons 20 est noté 34 et l'axe du propulseur vertical est noté 35.

Le fonctionnement du véhicule sous-marin s'effectue de la façon suivante. Le véhicule sous-marin est mis à l'eau depuis un navire de surface ou un aéronef qui a préalablement repéré l'objet à détruire, par exemple grâce à un sonar de coque, à un sonar immergé traîné, ou encore à un véhicule porte-sonar qui se déplace à l'avant du navire, ou par d'autres moyens. Simultanément ou immédiatement après la mise à l'eau du véhicule sous-marin, le navire ou l'aéronef se déplace à une distance de sécurité où il ne risque pas d'être endommagé par l'explosion de la charge militaire et de la mine.

Le véhicule sous-marin entame une phase de ralliement qui le mène, grâce à ses moyens de navigation, notamment les hélices 5, dans une zone dans laquelle l'objet sous-marin repéré préalablement peut être localisé à l'aide des moyens de localisation embarqués sur le véhicule sous-marin, en particulier le sonar 25. L'étape de relocalisation s'effectue par différentes manoeuvres permettant de détecter et de localiser l'objet pour l'identifier. Le sonar 25 sert aussi à l'estimation de la distance de l'obj et par rapport au véhicule. L'étape d'identification commence par une manoeuvre d'approche pour permettre des prises d'images par la caméra 23, éventuellement aidée par le projecteur 24, dans de bonnes conditions. Ces prises d'images peuvent nécessiter de modifier l'orientation de la partie avant 21 par rapport à la partie arrière 4. Les images prises par la caméra 23 peuvent être, soit traitées de façon automatique par un logiciel de traitement d'images mis en oeuvre par une unité de calcul non représentée disposée dans la partie avant 21 ou par les cartes électroniques 14 et permettant l'identification de l'objet sous-marin pour confirmer qu'il s'agit d'une mine ou non, puis, par comparaison, à une base de données, sa classification, c'est-à-dire la reconnaissance du type de mine, selon son constructeur, sa masse, son fonctionnement, etc., et plus généralement toute caractéristique utile à la reconnaissance. Ce traitement automatique peut être remplacé par l'analyse, puis la confirmation par un opérateur humain après transmission acoustique au moyen du transducteur 28 des images vers le navire de surface ou l'aéronef. On peut encore envisager d'effectuer ce traitement automatique à bord dudit navire ou dudit aéronef.

La transmission d'images vers le navire de surface par le transducteur 28, pour confirmation de destruction dans le cas d'une prise de décision par un opérateur, ou pour information dans le cas d'un traitement automatique, peut nécessiter un pivotement de la partie avant 21 par rapport à la partie arrière 4 pour viser ledit navire, ayant pour but d'atteindre une position favorable à la transmission acoustique des images par le transducteur 28 et également une manoeuvre éventuelle de l'ensemble du véhicule sous-marin, notamment en présence d'obstacles acoustiques tels que des thermoclines ou physiques tels que des rochers.

Après l'identification de la mine et la décision de destruction, l'étape d'attaque consiste à décrire une trajectoire adaptée au type de mine identifié, afin d'aller à son contact en une zone vulnérable, c'est-à-dire de présenter la charge creuse 22 dans la position où elle a le plus de chance de détruire la mine, puis de déclencher la mise à feu. L'étape de retour consiste, en cas d'identification négative, par exemple si l'objet est une épave et non une mine, à rallier une zone de repêchage prévue à l'avance dans le voisinage du navire de surface ou de l'aéronef.

Grâce à l'invention, la tête orientable du véhicule sous-marin est pourvue de capteurs permettant l'observation, l'identification et la classification d'objets sous-marins, l'envoi vers le navire de surface ou l'aéronef dans des conditions optimales, d'informations et d'images recueillies pour information ou confirmation, l'appréciation de la distance du véhicule sous-marin à l'objet sous-marin et l'élaboration à partir de ces informations et après consultation d'une base de données embarquée dans le véhicule sous-marin ou sur le navire de surface ou l'aéronef, d'une stratégie d'attaque dépendant du type de mine. Le fait de disposer sur des axes parallèles la caméra 23 et la charge militaire 22, permet un positionnement à la fois plus précis et plus fiable d'où une plus grande probabilité de réussite, notamment en cas de conditions difficiles, par exemple dans des courants sous-marins.

## Revendications

1. Dispositif de destruction d'objets sous-marins du type comprenant une première partie (4) pourvue de moyens de propulsion et une deuxième partie (21) pourvue d'un moyen d'attaque, la deuxième partie étant apte à pivoter par rapport à la première partie suivant un axe, de façon que le dispositif puisse approcher un objet sous-marin selon différentes orientations, **caractérisé par le fait que** la deuxième partie comprend au moins un moyen capteur (23, 25) apte à détecter un objet sous-marin, et à orienter le moyen d'attaque vers l'objet sous-marin.

2. Dispositif selon la revendication 1, **caractérisé par le fait qu'**il comprend des moyens de pivotement de la deuxième partie par rapport à la première partie, les moyens de pivotement étant pourvus d'au moins un moteur.

3. Dispositif selon la revendication 2, **caractérisé par le fait que** les moyens de pivotement sont pourvus d'au moins un moto-réducteur (17).

4. Dispositif selon l'une quelconque des revendications précédentes, **caractérisé par le fait que** la deuxième partie comprend au moins un moyen d'observation (23) d'objets sous-marins et/ou au moins un moyen d'identification d'objets sous-marins.

5. Dispositif selon l'une quelconque des revendications précédentes, **caractérisé par le fait que** la deuxième partie comprend au moins un moyen de localisation d'un objet sous-marin, et/ou au moins un moyen d'estimation (25) de la distance par rapport audit objet sous-marin, et/ou au moins un moyen de classification d'objets sous-marins.

6. Dispositif selon l'une quelconque des revendications précédentes, **caractérisé par le fait que** la deuxième partie comprend au moins un moyen de communication à distance (28) avec un moyen de support, tel qu'un navire de surface ou un aéronef.

7. Dispositif selon l'une quelconque des revendications précédentes, **caractérisé par le fait qu'**il comprend au moins une base de données relative à des objets sous-marins.

8. Dispositif selon l'une quelconque des revendications précédentes, **caractérisé par le fait que** la deuxième partie comprend au moins un moyen de consultation d'une base de données située à distance et relative à des objets sous-marins.

9. Dispositif selon l'une quelconque des revendications précédentes, **caractérisé par le fait qu'**il comprend au moins un moyen d'élaboration d'une stratégie d'attaque en fonction du type d'un objet sous-marin.

10. Dispositif selon l'une quelconque des revendications précédentes, **caractérisé par le fait qu'**il comprend au moins un moyen de commande du pivotement de la deuxième partie apte à trouver la position la plus favorable pour une transmission acoustique de données vers un moyen de support, tel qu'un navire de surface.

## Patentansprüche

1. Vorrichtung zum Zerstören von Unterwasserobjekten, mit einem ersten, mit Antriebsmitteln versehenen Teil (4), und einem zweiten, mit Angriffsmitteln versehenen Teil (21), wobei das zweite Teil um eine Achse drehbar gegenüber dem ersten Teil ausgebildet ist, derart, daß die Vorrichtung sich einem Unterwasserobjekt längs unterschiedlicher Richtungen annähern kann, **dadurch gekennzeichnet, daß** das zweite Teil wenigstens eine Empfangseinrichtung zum Aufspüren eines Unterwasserobjekts aufweist, und daß das zweite Teil so ausgebildet ist, daß es das Angriffsmittel und die Empfangseinrichtung in gleicher weise auf das Unterwasserobjekt ausrichten kann.

2. Vorrichtung nach Anspruch 1, **dadurch gekennzeichnet, daß** sie eine Schwenkeinrichtung des zweiten Teils in Bezug auf das erste Teil aufweist, wobei die Schwenkeinrichtung wenigstens mit einem Motor versehen ist.

3. Vorrichtung nach Anspruch 2, **dadurch gekennzeichnet, daß** die Schwenkeinrichtung mit einem Getriebemotor versehen ist.

4. Vorrichtung nach einem der vorangegangenen Ansprüche, **dadurch gekennzeichnet, daß** das zweite Teil wenigstens eine Beobachtungseinrichtung (23) für Unterwasserobjekte und/oder eine Erkennungseinrichtung für Unterwasserobjekte aufweist.

5. Vorrichtung nach einem der vorangegangenen Ansprüche, **dadurch gekennzeichnet, daß** das zweite Teil wenigstens eine Lokalisierungseinrichtung für Unterwasserobjekte, und/oder wenigstens eine Abstandsmeßvorrichtung (25) bezüglich dieses Unterwasserobjekts, und/oder wenigstens eine Einrichtung zur Klassifikation von Unterwasserobjekten aufweist.

6. Vorrichtung nach einem der vorangegangenen Ansprüche, **dadurch gekennzeichnet, daß** das zweite Teil wenigstens eine Fernkommunikationseinrichtung (28) zu einer Unterstützungseinrichtung, wie einem Wasserfahrzeug an der Oberfläche oder einem Luftfahrzeug, aufweist.

7. Vorrichtung nach einem der vorangegangenen Ansprüche, **dadurch gekennzeichnet, daß** sie eine Datenbank in Bezug auf die Unterwasserobjekte aufweist.

8. Vorrichtung nach einem der vorangegangenen Ansprüche, **dadurch gekennzeichnet, daß** das zweite Teil wenigstens eine Abfrageeinrichtung für eine entfernt gelegene, auf Unterwasserobjekte bezogene Datenbank aufweist.

9. Vorrichtung nach einem der vorangegangenen Ansprüche, **dadurch gekennzeichnet, daß** sie wenigstens eine Verarbeitungseinrichtung für eine auf Unterwasserobjekte bezogene Angriffsstrategie aufweist.

10. Vorrichtung nach einem der vorangegangenen Ansprüche, **dadurch gekennzeichnet, daß** sie wenigstens eine Steuereinrichtung für die Schwenkeinrichtung des zweiten Teils aufweist, die die günstigste Position für eine akustische Übertragung von Daten an eine Unterstützungseinrichtung, wie ein Wasserfahrzeug an der Oberfläche, ermittelt.

## Claims

1. Device for destroying underwater objects, of the type comprising a first part (4) equipped with propulsion means and a second part (21) equipped with an attack means, the second part being capable of pivoting with respect to the first part about an axis, so that the device can approach an underwater object in different orientations, **characterized in that** the second part comprises at least one sensor means capable of detecting an underwater object and that the second part is capable of orienting similarly the attack means and the sensor means with respect to the underwater object.

2. Device according to Claim 1, **characterized in that** it comprises means of pivoting the second part with respect to the first part, the pivoting means being equipped with at least one motor.

3. Device according to Claim 2, **characterized in that** the pivoting means are equipped with at least one geared motor unit (17).

4. Device according to any one of the preceding claims, **characterized in that** the second part comprises at least one means (23) of observing underwater objects and/or at least one means of identifying underwater objects.

5. Device according to any one of the preceding claims, **characterized in that** the second part comprises at least one means of locating an underwater object and/or at least one means (25) of estimating the range at which said underwater object lies, and/or at least one means of classifying underwater objects.

6. Device according to any one of the preceding claims, **characterized in that** the second part comprises at least one means (28) of remote communication with a support means such as a surface ship or an aircraft.

7. Device according to any one of the preceding claims, **characterized in that** it comprises at least one database relating to underwater objects.

8. Device according to any one of the preceding claims, **characterized in that** the second part comprises at least one means of consulting a remote-situated database relating to underwater objects.

9. Device according to any one of the preceding claims, **characterized in that** it comprises at least one means of formulating an attack strategy according to the type of underwater object.

10. Device according to any one of the preceding claims, **characterized in that** it comprises at least one means of commanding the second part to pivot, so as to find the best position for the acoustic transmission of data to a support means such as a surface ship.
